# FASCICULE DE BREVET EUROPEEN

(11) **EP 0 406 794 B1**
(45) Date de publication et mention de la délivrance du brevet: **28.06.1995**
(21) Numéro de dépôt: 90112672.2
(22) Date de dépôt: 03.07.1990
(51) Int. Cl.: H01H 33/90

(54) **Disjoncteur à haute ou moyenne tension**
Hoch- oder Mittelspannungslastschalter
High or middle tension circuit breaker

(30) Priorité: 04.07.1989 FR 8908975
(43) Date de publication de la demande: 09.01.1991
(73) Titulaire: GEC ALSTHOM SA, 75116 Paris (FR)
(72) Inventeur: Thuries, Edmond, F-69330 Meyzieu (FR); Dufournet, Denis, F-69500 Bron (FR); Perret, Michel, F-38300 Bourgoin-Jallieu (FR)
(74) Mandataire: Weinmiller, Jürgen

(56) Documents cités:
- EP-A- 0 302 390
- DE-A- 2 403 300
- FR-A- 2 575 595
- FR-A- 2 610 763
- US-A- 2 666 118

## Description

La présente invention est relative à un disjoncteur utilisable en haute ou moyenne tension, dans lequel la chambre de coupure est remplie de gaz diélectrique tel que l'hexafluorure de soufre (SF6), et dans lequel l'énergie de l'arc est utilisée, grâce à l'augmentation de pression qu'elle confère au gaz, d'une part pour souffler l'arc qui s'établit à la séparation des contacts d'arc et, d'autre part, pour apporter un complément d'énergie au mécanisme d'ouverture du disjoncteur.

Ces objectifs sont atteints par exemple en dotant le disjoncteur d'une paire de contacts supplémentaires capables de générer, lors de l'ouverture du disjoncteur, un arc secondaire.

Un disjoncteur de ce type a été décrit par exemple dans la demande de brevet allemand publiée N° 23 49 263.

Un inconvénient du disjoncteur de l'art antérieur est l'alourdissement de l'équipage mobile par la présence d'un des contacts secondaires. Cet alourdissement entraîne la nécessité de doter le disjoncteur d'un mécanisme de commande de puissance accrue, ce qui augmente le prix de revient de l'appareil.

Un but de l'invention est de réaliser un disjoncteur avec contacts secondaires, dans lequel l'équipage mobile n'est pas alourdi.

Un autre but de l'invention est de réaliser un disjoncteur compact, donc de prix de revient à la construction réduit et dont les frais de maintenance sont réduits.

On connaît, par le document DE-A-2403300, un disjoncteur muni de contacts secondaires; l'un d'eux, le plus éloigné de la buse de soufflage, est solidaire de l'équipage mobile; l'autre est semi-mobile par rapport à l'équipage fixe. Un tel disjoncteur présente un inconvénient: la longueur de l'arc secondaire n'est pas limitée; il en résulte qu'au cours d'une opération d'ouverture du disjoncteur, l'arc s'allonge de manière trop importante, ce qui a pour effet d'échauffer exagérément le gaz environnement; cet échauffement excessif peut empêcher la réalisation par le disjoncteur d'un cycle rapide ouverture-fermeture-ouverture (OFO), car le gaz, après une première ouverture, n'a pas le temps de se refroidir suffisamment; par suite, le milieu reste très ionisé, et la seconde manoeuvre d'ouverture peut échouer, l'arc secondaire ne s'éteignant pas au passage par zéro du courant.

Un autre inconvénient d'un allongement excessif de l'arc est que ce dernier peut détériorer les parties qui l'entourent.

Un but supplémentaire de la présente invention est de réaliser un disjoncteur qui ne présente pas les inconvénients précités.

On connaît, par le document EP-A-0 302 390, un disjoncteur à auto-soufflage d'arc avec un piston de soufflage placé dans un volume de soufflage comprenant, en plus des contacts principaux et des contacts d'arc, un premier et un second contacts secondaires, disposés dans un volume distinct du volume de soufflage, le second contact secondaire étant semi-mobile par rapport à l'ensemble fixe du disjoncteur, possédant une source d'énergie propre pour son déplacement lors de la manoeuvre de déclenchement du disjoncteur, ce contact étant muni d'un moyen pour lui conférer une course inférieure à celle de l'ensemble mobile.

Un but de l'invention est de réaliser un disjoncteur de construction plus simple avec une efficacité aussi grande.

Ces buts sont atteints par le disjoncteur tel qu'il est défini par la revendication principale. En ce qui concerne des caractéristiques d'une mise en oeuvre préférée de ce disjoncteur référence est faite aux revendications secondaires.

L'invention est précisée maintenant par la description d'un mode préféré de réalisation, en référence au dessin annexé dans lequel:
- la figure 1 est une vue en demi-coupe axiale d'un disjoncteur selon l'invention, représenté en position enclenchée,
- la figure 2 est une vue en demi-coupe axiale du même disjoncteur au cours d'une manoeuvre de déclenchement.
- la figure 3 est une vue en demi-coupe axiale du même disjoncteur en fin de manoeuvre de déclenchement.

Dans la figure 1, la référence 1 désigne une enveloppe cylindrique d'axe xx, en matériau isolant tel que la céramique, délimitant un volume intérieur 2 rempli d'un gaz à bonnes propriétés diélectriques, tel que l'hexafluorure de soufre (SF6), sous une pression de quelques bars.

Les éléments de la chambre de coupure sont de révolution autour de l'axe xx, ce qui confère à l'appareil compacité et facilité de montage et d'entretien.

Le disjoncteur comprend un contact principal fixe 3 constitué de doigts disposés en tulipe; ce contact est entouré par un capot pare-effluves 4. Le contact principal 3 est associé à un contact d'arc fixe constitué par un tube métallique 5 terminé par une pièce 5A en matériau résistant aux effets de l'arc tel qu'un alliage à base de tungstène. Les deux contacts fixes précités sont reliés électriquement à une première prise de courant non représentée.

L'équipage mobile comprend un tube métallique 6, terminé par une pièce d'usure 6A, constituant le contact d'arc mobile. Ce tube est relié à une tringle 8 en matériau isolant, utilisée pour les manoeuvres de déclenchement et réenclenchement du disjoncteur.

L'équipage mobile comprend en outre un tube 9, d'axe xx, présentant à une extrémité une portion 9A de diamètre rétréci qui constitue le contact principal mobile. Cette portion sert également de support à une buse de soufflage 10, réalisée en matériau isolant tel que le polytétrafluoroéthylène. Le tube 6 et le tube 9 sont solidarisés par une couronne isolante 11 percée de larges orifices 12. Le tube 6 et le tube 9 délimitent un volume V1 annulaire constituant le volume de soufflage de l'arc.

Ce volume est fermé, du côté opposé à la buse 10, par un premier piston 14, fixe, réalisé en matériau isolant et maintenu par un tube 15, coaxial au tube 9 et relié à une seconde prise, non représentée, du disjoncteur. Le piston 14 est percé d'orifices 16 pouvant être obturés par une rondelle 17 constituant un clapet différentiel.
L'étanchéité entre le piston 14 et le tube 9 est obtenue au moyen d'un joint annulaire glissant 18.

La liaison électrique entre le tube 9 et le tube 15 est assurée par des contacts électriques glissants 19.

Les tubes 15 et 6 délimitent, à la droite du piston 14, un volume V2 de section annulaire, dans lequel sont placés les contacts secondaires. Ce volume est fermé par un second piston 20, en matériau isolant, solidaire du tube 6. Ce piston peut coulisser de manière étanche le long du tube 15 grâce à un joint dynamique 21. Le piston 20 est percés d'orifices 21A pouvant être obturés par une rondelle 22 formant clapet.

Un premier contact secondaire, le plus proche de la buse de soufflage lorsque le disjoncteur est en position d'ouverture (position de la figure 3), est constitué d'un tube 23, solidaire du premier piston 14 et donc de l'ensemble fixe. Ce tube, d'axe xx, est terminé par une pièce d'usure 23A. Ce tube est électriquement relié au tube 15, par exemple par une couronne métallique 23B percée de trous dans le prolongement des trous 16.

L'autre contact secondaire, le plus éloigné de la buse de soufflage lorsque le disjoncteur est en position ouverte, est un tube 24, terminé par une pièce d'usure 24A. Ce tube, coaxial au tube 23, et de diamètre inférieur à ce dernier pour pouvoir s'y engager en position enclenchée du disjoncteur, est fixé à un bloc métallique annulaire 25 pouvant glisser librement autour du tube 6. Des contacts électriques glissants 26 permettent un contact électrique entre le tube 6 et la pièce 25.

Un ressort 27 est disposé entre le bloc 25 et le piston fixe 14; il est comprimé lorsque le disjoncteur est en position enclenchée. La course du bloc 25 est limitée par une butée 28, faisant partie intégrante d'un tube 29 en matériau isolant pouvant glisser le long du tube 6 et qui gaine ce dernier 6 sur une partie de sa longueur; le rôle du tube 29 sera expliqué plus loin.

Le contact 24 est prolongé par un tube 24B en matériau isolant (par exemple polytétrafluoroéthylène) dont le rôle apparaîtra dans la suite.

L'ensemble constitué par le bloc 25, le contact 24, le tube 29 et les contacts 26 peut être qualifié de semi-mobile puisqu'il peut effectuer, par rapport à l'ensemble mobile, des déplacements d'amplitude limitée.

Un amortisseur 30, par exemple en matériau élastomère, permet d'amortir le mouvement de l'ensemble semi-mobile. On peut, en variante, utiliser un autre type d'amortisseur, par exemple un amortisseur pneumatique.

Le fonctionnement du disjoncteur est décrit maintenant.

Lorsque la ligne dans laquelle est inséré le disjoncteur fonctionne normalement, le disjoncteur est en position enclenchée (figure 1) et le courant nominal traverse les doigts 3, le tube 9A-9, les contacts 19 et le tube 15.

Pour effectuer l'ouverture du disjoncteur, par exemple sur défaut, la tringle de manoeuvre est déplacée, par le mécanisme de manoeuvre non représenté, vers la droite de la figure. Les contacts principaux 3 et 9A se séparent, et le courant, commuté sur les contacts d'arc, passe alors par le tube 5, le tube 6, les contacts 26, le bloc 24, le contact secondaire 23, la couronne 23B et le tube 15.

Lorsque les contacts d'arc se séparent un arc 50 jaillit entre les extrémités 5A et 6A. La pression dans le volume V1 augmente en raison d'une part de l'effet mécanique dû au déplacement relatif du piston 14 et du cylindre 9 et d'autre part en raison de l'élévation de la température du gaz échauffé par l'arc. Le clapet différentiel 17 ferme le volume V1 car la pression dans ce volume est supérieure à celle du volume V2. Le trajet du courant reste le même, à ceci près qu'il traverse l'arc 50.

Pendant cette phase, l'ensemble semi-mobile, poussé par la détente du ressort, se déplace avec l'ensemble mobile.

La course du tube 6 se poursuivant, il arrive que les contacts secondaires 23A et 24A se séparent; un arc 51 jaillit entre eux; son amorçage est facilité par la présence du tube 24B en PTFE grâce à la décomposition qui favorise l'ionisation du gaz. La pression dans le volume V2 augmente rapidement et apporte ainsi une contribution importante à l'énergie nécessaire à la manoeuvre d'ouverture du disjoncteur. Au cours de cette phase, le clapet 22 reste fermé ainsi que le clapet 17, puisque la surface du clapet 17 est bien supérieure à la somme des surfaces des orifices 16.

Après une course de longueur limitée, le contact secondaire 24 s'immobilise, la butée 28 venant en contact avec le piston 14 par l'intermédiaire de l'amortisseur 30.

Grâce à cette disposition, la longueur de l'arc secondaire est limitée, de sorte qu'on ne craint ni échauffement excessif du gaz du volume V2, ni détérioration des pièces délimitant ce volume, par vagabondage de l'arc secondaire.

Après l'arrêt du contact secondaire, l'équipage mobile poursuit sa course (figure 3).

Au premier passage par zéro du courant, l'arc 50 est éteint par le soufflage énergique provenant du volume V1 à travers la buse de soufflage 10.

On pourra dimensionner les divers éléments du disjoncteur pour que les arcs principal 50 et secondaire 51 apparaîssent à peu près en même temps.

Le disjoncteur est de construction compacte et sa maintenance est aisée. Il trouve des applications dans les réseaux à moyenne et haute tension.

## Revendications

1. Disjoncteur à haute et moyenne tension à isolement par gaz diélectrique à auto-soufflage d'arc comprenant, à l'intérieur d'une enveloppe isolante étanche (1):
- un ensemble fixe comprenant notamment un contact principal fixe (3) et un contact d'arc fixe (5, 5A),
- un ensemble mobile entraîné par une tringle de manoeuvre et comportant notamment un contact principal mobile (9, 9A) et un contact d'arc mobile (6, 6A),
- un premier volume de soufflage (V1) prolongé par une buse de soufflage (10),
- un piston de soufflage (14),
un premier (23, 23A) et un second (24, 24A) contacts secondaires disposés dans un second volume (V2) et destinés à générer un arc secondaire,
dans lequel le premier contact secondaire (23, 23A) est fixe par rapport à l'ensemble fixe, le second contact secondaire (24, 24A) étant semi-mobile par rapport à l'ensemble mobile, possédant une source d'énergie propre (27) pour son déplacement lors d'une manoeuvre de déclenchement du disjoncteur et étant muni d'un moyen (28) pour lui conférer une course inférieure à celle de l'ensemble mobile, caractérisé en ce que le second contact secondaire (24, 24A) est relié électriquement au contact d'arc mobile (6A) par un support métallique (25) glissant le long de l'ensemble mobile (6, 9).

2. Disjoncteur selon la revendication 1, caractérisé en ce que ledit second contact secondaire (24, 24A) est celui qui, lorsque le disjoncteur est en position ouverte, est le plus éloigné de la buse de soufflage (10).

3. Disjoncteur selon l'une des revendications 1 et 2, caractérisé en ce que ladite source d'énergie est un ressort (27) mis en compression lors d'une manoeuvre d'enclenchement du disjoncteur.

4. Disjoncteur selon l'une des revendications 1 à 3, caractérisé en ce que le moyen pour limiter la course du second contact secondaire est une butée (28) venant en contact avec le piston fixe (14).

## Patentansprüche

1. Trennschalter für Mittel- und Hochspannung mit Isolierung durch ein dielektrisches Gas und mit automatischem Ausblasen des Lichtbogens, der im Inneren einer dichten isolierenden Hülle (1) enthält:
- eine ortsfeste Einheit, die insbesondere einen festen Hauptkontakt (3) und einen festen Lichtbogenkontakt (5, 5A) aufweist,
- eine bewegliche Einheit, die von einer Betätigungsstange bewegt wird und insbesondere einen beweglichen Hauptkontakt (9, 9A) und einen beweglichen Lichtbogenkontakt (6, 6A) aufweist,
- ein erstes Blasvolumen (V1), das von einer Blasdüse (10) verlängert wird,
- einen Blaskolben (14),
- einen ersten (23, 23A) und einen zweiten Sekundärkontakt (24, 24A), die in einem zweiten Volumen (V2) angeordnet sind und einen Sekundärlichtbogen erzeugen sollen, wobei der erste Sekundärkontakt (23, 23A) fest ist in Bezug auf die feste Einheit, während der zweite Sekundärkontakt (24, 24A) halbbeweglich in Bezug auf die bewegliche Einheit ist und eine eigene Energiequelle (27) für seine Verschiebung bei einem Trennmanöver des Trennschalters besitzt und mit einem Mittel (28) versehen ist, um ihm einen kürzeren Hub als der beweglichen Einheit zu verleihen, dadurch gekennzeichnet, daß der zweite Sekundärkontakt (24, 24A) elektrisch mit dem Lichtbogenkontakt (6A) über einen metallischen Träger (25) verbunden ist, der entlang der beweglichen Einheit (6, 9) gleitet.

2. Trennschalter nach Anspruch 1, dadurch gekennzeichnet, daß der zweite Sekundärkontakt (24, 24A) derjenige ist, der sich in offener Stellung des Trennschalters am weitesten von der Blasdüse (10) entfernt befindet.

3. Trennschalter nach einem der Ansprüche 1 und 2, dadurch gekennzeichnet, daß die Energiequelle eine Feder (27) ist, die bei einem Einschaltmanöver des Trennschalters komprimiert wird.

4. Trennschalter nach einem der Ansprüche 1 bis 3, dadurch gekennzeichnet, daß das Mittel zur Begrenzung des Hubs des zweiten Sekundärkontakts ein Anschlag (28) ist, der mit dem festen Kolben (14) in Berührung tritt.

## Claims

1. A circuit breaker for high and medium tension including insulation by means of a dielectric gas and puffer arc blasting, the circuit breaker comprising a gastight insulating casing, containing (1):
a fixed assembly comprising, in particular, a fixed main contact (3) and a fixed arcing contact (5, 5A);
a moving assembly driven by a drive rod and including, in particular, a moving main contact (9, 9A) and a moving arcing contact (6, 6A);
a first blast volume (V1) extended by a blast nozzle (10);
a blast piston (14); and
first (23, 23A) and second (24, 24A) secondary contacts disposed inside a second volume (V2) and designed to strike a secondary arc;
in which the first secondary contact (23, 23A) is fixed relative to the fixed assembly, the second secondary contact (24, 24A) being semi-moving relative to the moving assembly, possessing its own source of energy (27) for displacing it during a circuit breaker disengagement operation, and being provided with means (28) for conferring a shorter stroke thereto than the stroke of the moving assembly, the circuit breaker being characterized in that the second secondary contact (24, 24A) is electrically linked to the moving arcing contact (6A) by a metal support (25) sliding along the moving assembly (6, 9).

2. A circuit breaker according to claim 1, characterized in that said second secondary contact (24, 24A) is the farther of the secondary contacts from the blast nozzle (10) when the circuit breaker is in the open position.

3. A circuit breaker according to claim 1 or 2, characterized in that said source of energy is a spring (27) put into compression during an engagement operation of the circuit breaker.

4. A circuit breaker according to any one of claims 1 to 3, characterized in that the means for limiting the stroke of the second secondary contact is constituted by an abutment (28) coming into contact with the fixed piston (14).
